# FASCICULE DE BREVET EUROPEEN

(11) **EP 0 451 005 B1**
(45) Date de publication et mention de la délivrance du brevet: **27.07.1994**
(21) Numéro de dépôt: 91400723.2
(22) Date de dépôt: 18.03.1991
(51) Int. Cl.: B28D 1/02, E04C 2/04, E04B 1/04

(54) **Procédé pour la réalisation de modules porteurs servant à édifier des bâtiments**
Herstellungsverfahren für Trägereinheiten zur Errichtung von Gebäuden
Manufacturing process for carrier modules used to build constructions

(30) Priorité: 02.04.1990 FR 9004183
(43) Date de publication de la demande: 09.10.1991
(73) Titulaire: Robert, Maurice, 35300 Fougeres (FR)
(72) Inventeur: Robert, Maurice, 35300 Fougeres (FR)
(74) Mandataire: Armengaud Ainé, Alain

(56) Documents cités:
- DE-A- 2 528 934
- FR-A- 263 001
- FR-A- 997 922
- FR-A- 1 006 748
- FR-A- 1 595 697
- FR-A- 2 519 668
- FR-A- 2 605 556
- US-A- 1 379 648
- US-A- 1 492 799

## Description

La présente invention est relative à un procédé de construction de bâtiments à l'aide de modules porteurs préfabriqués.

Il existe déjà des procédés d'édification de bâtiments à partir d'éléments pré-fabriqués. Ces éléments doivent être réalisés préalablement à l'aide des matériaux employés de façon usuelle dans le bâtiment : ciment, béton. Cette préfabrication entraîne généralement des coûts relativement importants notamment lorsque la qualité des éléments préfabriqués exige la mise en oeuvre d'un procédé de fabrication coûteux. La présente invention se propose d'apporter une nouvelle technique mise en oeuvre à l'aide de moyens simples et en utilisant des matériaux relativement peu côuteux disponibles dans la nature tels que la pierre naturelle et notamment du granit.

Par ailleurs, le brevet US 1 492 799 décrit un procédé pour la réalisation de modules à partir d'un bloc brut de forme sensiblement parallélépipédique, qui consiste à découper successivement dans ledit bloc un module d'angle, notamment à l'aide d'une scie, selon deux plans perpendiculaires, parallèles à deux faces successives dudit bloc, de façon à obtenir finalement deux types de modules de base (un module d'angle, un module pour panneau plan), d'épaisseur déterminée.

Compte tenu de cet état antérieur de la technique, la présente invention s'est fixé pour objectif, un procédé de construction de bâtiments et notamment d'habitations, caractérisé en ce qu'à partir d'un bloc brut de forme sensiblement parallélépipédique, on débite successivement dans ledit bloc deux modules d'angle par découpage, notamment à la scie, selon deux plans perpendiculaires, parallèles à deux faces successives du bloc puis à découper dans le bloc parallélépipédique restant des panneaux rectangulaires plans, d'épaisseur voulue, par découpage notamment à la scie, selon des plans parallèles, de façon à obtenir finalement deux types de modules de base :
- au moins un module d'angle de hauteur et d'épaisseur voulues et ;
- des modules panneaux plans d'épaisseur déterminée ;

et :
- qu'on utilise les modules d'angle pour constituer les parois d'angle des bâtiments, ces modules d'angle assurant la stabilité et la triangulation ;
- qu'on réalise les façades, à l'aide des panneaux plans rectangulaires en prévoyant des réservations entre ces panneaux de manière à permettre l'interposition et la mise en place des ouvertures telles que fenêtres et portes ;
- qu'on relie l'ensemble ainsi réalisé à l'aide d'une ceinture supérieure conçue de façon à venir coiffer les bords supérieurs des différents modules, l'ensemble ainsi obtenu étant verrouillé par boulonnage sur la tête de chaque module.

Selon un exemple de réalisation préféré du procédé défini ci-dessus, on découpe dans ledit bloc brut deux modules d'angle. Ces modules d'angle peuvent être obtenus par découpage selon des axes parallèles aux quatre faces du bloc brut ou, par découpage selon des axes parallèles à deux faces consécutives du bloc brut.

Selon une caractéristique de mise en oeuvre du procédé défini ci-dessus, ladite ceinture supérieure peut être conçue de manière à pouvoir recevoir vers l'extérieur un profil de gouttière permettant de collecter les eaux pluviales et vers l'intérieur un profil en forme de rebord destiné à servir de support aux solives soutenant les planchers ou les plafonds du bâtiment ainsi réalisé. Cette ceinture supérieure peut être également conçue et réalisée de manière à pouvoir recevoir la charpente de la toiture du bâtiment ou d'autres modules selon l'invention afin de constituer un ou plusieurs étages successifs lorsque le bâtiment à construire doit comporter plusieurs niveaux.

Selon une variante de la présente invention permettant d'améliorer les propriétés anti-sismiques des bâtiments ainsi réalisés, on prévoit des joints souples interposés entre les différents modules et la ceinture supérieure qui les recouvre et assure leur liaison de manière à permettre un jeu déterminé à l'avance entre chaque élément constituant le bâtiment ainsi réalisé.

D'autres caractéristiques et avantages de la présente invention ressortiront de la description faite ci-après en référence au dessin annexé qui en illustre un exemple de mise en oeuvre dépourvu de tout caractère limitatif. Sur le dessin:
- la figure 1 est une vue en perspective destinée à illustrer la mise en oeuvre du procédé selon l'invention permettant de réaliser les deux types de modules de base utilisés pour la construction d'un bâtiment ;
- la figure 2 est une vue également en perspective illustrant la mise en oeuvre du procédé selon l'invention permettant de réaliser un bâtiment à partir des modules de base et ;
- la figure 3 est une vue partielle en perspective illustrant un détail de la construction d'un bâtiment selon la technique mettant en oeuvre le procédé de l'invention.

Ainsi qu'on l'a précisé ci-dessus, la présente invention vise en premier lieu la réalisation de deux types de modules porteurs de base pouvant être utilisés ensuite pour l'édification de bâtiments.

Selon ce procédé, on part d'un bloc brut en pierre naturelle, notamment en granit, de forme sensiblement parallélépipédique, comme illustré par la figure 1. On commence par découper dans ce bloc deux modules d'angle respectivement A1 et A2. A cet effet, on découpe le bloc brut, par exemple à l'aide d'une scie, selon les plans perpendiculaires 10-12 et 14-16 en choisissant bien entendu une valeur voulue pour l'épaisseur des modules A1 et A2 finalement obtenus. Après ce découpage du bloc brut donnant lieu aux deux modules d'angle A1 et A2, on découpe dans le bloc restant une pluralité de panneaux plans parallèles P d'épaisseur voulue et de forme rectangulaire. Sur la figure 1, on a représenté le bloc initial reconstitué de manière à bien faire ressortir la façon selon laquelle ce bloc permet d'obtenir les deux types de modules de base :
- modules d'angle A1 et A2 de hauteur et d'épaisseur voulues et ;
- panneaux plans rectangulaires P également d'épaisseur prédéterminée.

Dans l'exemple de réalisation illustré par la figure 1, les modules d'angle A1 et A2 ont été obtenus à partir des quatre faces du bloc brut. Il est possible d'envisager tout autre mode de découpage de ce bloc brut pour l'obtention des modules d'angle : on peut ainsi obtenir ces modules d'angle par découpage successif le long de deux faces consécutives du bloc.

On remarquera que ce procédé permet d'utiliser l'intégralité du matériau constituant le bloc brut initial, ce qui évite tout gaspillage de matériaux et rend le procédé particulièrement économique, ces économies étant également dues à la simplicité des moyens classiques pouvant être utilisés pour le découpage des différents types de modules dans le bloc brut intial.

Les modules ainsi obtenus sont utilisés selon l'invention pour l'édification de bâtiments notamment à usage d'habitation. Les modules d'angle A1 et A2 assurent la stabilité et la triangulation du bâtiment et les panneaux plans rectangulaires P positionnés entre ces modules d'angle permettent de réaliser les façades, des réservations étant prévues aux emplacements appropriés entre certains de ces panneaux plans de manière à permettre l'interposition des ouvertures du bâtiment telles que notamment fenêtres et portes.

Les figures 2 et 3, du dessin annexé, illustrent la mise en oeuvre du procédé de construction selon l'invention mettant ainsi en oeuvre les panneaux A1, A2 et P.

Sur la figure 2, on a représenté la phase initiale de l'édification d'un bâtiment. Cette phase comporte la mise en place des modules d'angle tels que A1 et des façades constituées par les panneaux rectangulaires tels que P, P′ interposés entre les modules d'angle. Ainsi qu'on l'a mentionné ci-dessus, on prévoit des réservations telles que R1, R2, entre des panneaux appropriés P, de façon à assurer la mise en place des fenêtres et des portes. Chaque module A1, A2 et P est muni de chevilles telles 18 qui ainsi qu'on le verra ci-après sont destinées à assurer la solidarisation des différents modules avec les autres éléments de la construction.

En se référant à la figure 3, on voit que l'ensemble des différents modules utilisés pour la réalisation d'un bâtiment est relié à l'aide d'une ceinture supérieure 20 qui est conçue de façon à venir coiffer le bord supérieur des modules (modules d'angle A1, A2 et panneaux rectangulaires P) et à les rendre solidaires les uns des autres à l'aide de boulons tels que 22 en prise sur les chevilles 18.

Dans l'exemple de réalisation illustré par la figure 3, la ceinture supérieure 20 comporte vers l'extérieur une partie en forme de profil de gouttière 24, permettant de collecter les eaux pluviales et vers l'intérieur un rebord continu en forme de support 26 sur lequel s'appuient les solives 28 soutenant les planchers ou plafonds du bâtiment finalement obtenu. Cette ceinture supérieure 20 sert également à recevoir la charpente ou bien encore d'autres modules utilisés pour la réalisation des étages supérieurs du bâtiment lorsque ce dernier comporte plusieurs niveaux.

Le système est anti-sismique de par sa conception et cette propriété peut encore être améliorée en interposant des joints souples tels 30 entre les différents modules et la ceinture supérieure ce qui permet d'obtenir un certain jeu, prédéterminé entre les différents éléments constituants le bâtiment ainsi réalisé.

Parmi les avantages apportés par la mise en oeuvre des procédés objets de la présente invention, on peut citer en particulier :
- possibilité de monter le gros oeuvre d'un bâtiment en un temps record étant donné qu'il suffit d'une grue pour poser et assembler les différents éléments, tels que notamment les modules, qui s'emboitent et s'assemblent automatiquement à la manière d'un "mécano" et ceci avec le nombre voulu d'étages ;
- suppression des enduits et peintures étant donné que les différents modules obtenus par la mise en oeuvre du procédé de l'invention peuvent présenter une finition impeccable alliée à d'excellentes qualités mécaniques compte tenu du matériau utilisé (pierre naturelle et plus particulièrement granit), ce qui simplifie l'entretien et se traduit par une très longue durée de vie) ;
- facilité de mise en place du second oeuvre avec isolation immédiatement après la pose du gros oeuvre étant donné que ce second oeuvre se pose aux murs par simple scellement.

Il demeure bien entendu que la présente invention n'est nullement limitée aux différents exemples de mise en oeuvre et d'application décrits et mentionnés ici mais qu'elle en englobe toutes les variantes, dans le cadre des revendications.

## Revendications

1. Procédé de construction de bâtiments et notamment d'habitations, caractérisé en ce qu'à partir d'un bloc brut de forme sensiblement parallélépipédique, on débite successivement dans ledit bloc deux modules d'angle (A1, A2) par découpage, notamment à la scie, selon deux plans perpendiculaires, parallèles à deux faces successives du bloc puis à découper dans le bloc parallélépipédique restant des panneaux rectangulaires plans (P), d'épaisseur voulue, par découpage notamment à la scie, selon des plans parallèles, de façon à obtenir finalement deux types de modules de base :
- au moins un module d'angle (A1, A2) de hauteur et d'épaisseur voulues et ;
- des modules panneaux plans (P) d'épaisseur déterminée ;
et :
- qu'on utilise les modules d'angle (A1, A2) pour constituer les parois d'angle des bâtiments, ces modules d'angle assurant la stabilité et la triangulation ;
- qu'on réalise les façades, à l'aide des panneaux plans rectangulaires (P) en prévoyant des réservations (R1, R2) entre ces panneaux de manière à permettre l'interposition et la mise en place des ouvertures telles que fenêtres et portes ;
- qu'on relie l'ensemble ainsi réalisé à l'aide d'une ceinture supérieure (20) conçue de façon à venir coiffer les bords supérieurs des différents modules, l'ensemble ainsi obtenu étant verrouillé par boulonnage sur la tête de chaque module.

2. Procédé selon la revendication 1, caractérisé en ce que ladite ceinture (20) est conçue de manière à comporter vers l'extérieur un profil de gouttière (24) destiné à collecter les eaux pluviales et vers l'intérieur un profil en forme de support (26) pour les solives soutenant les planchers ou plafonds du bâtiment ainsi obtenu.

3. Procédé selon l'une des revendications 1 ou 2, caractérisé en ce que ladite ceinture supérieure (20) est conçue de façon à recevoir également la charpente de la toiture du bâtiment.

4. Procédé selon l'une des revendications 1 ou 2, caractérisé en ce que ladite ceinture supérieure (20) est conçue de façon à recevoir également des modules supérieurs pour l'édification d'étages dans le cas de construction de bâtiments à plusieurs niveaux.

5. Procédé selon l'une quelconque des revendications 1 à 4, caractérisé en ce que l'on interpose des joints souples (30) entre les différents modules (A1, A2, P) et la ceinture supérieure (20) afin d'obtenir des jeux prédéterminés entre ces différents élements.

6. Procédé selon l'une quelconque des revendications 1 à 5, caractérisé en ce que les différents modules (A1, A2, P) et la ceinture (20) sont obtenus dans un bloc parallélépipédique de pierre naturelle, notamment en granit.

## Patentansprüche

1. Verfahren zum Bau von Gebäuden und insbesondere von Wohnungen, **dadurch gekennzeichnet**, daß ausgehend von einem Rohblock mit exakter Quaderform durch Schneiden, insbesondere Sägen, in dem Block nacheinander zwei Winkelmodule (Al, A2) in zwei zueinander senkrechten Ebenen, die zu zwei aufeinanderfolgenden Flächen des Blocks parallel sind, ausgeschnitten werden und dann in dem verbleibenden quaderförmigen Block durch Schneiden, insbesondere Sägen, entlang von parallelen Ebenen rechtwinkelige, ebene Platten (P) mit gewünschter Dicke so ausgeschnitten werden, daß schließlich zwei Arten von Grundmodulen gewonnen werden:
- wenigstens ein Winkelmodul (A1, A2) mit gewünschter Höhe und Dicke;
- ebene Plattenmodule (P) mit bestimmter Dicke;
und:
- die Winkelmodule (A1, A2) zum Aufbau der Wandwinkel des Gebäudes verwendet werden, wobei diese Winkelmodule die Stabilität und die Triangulation sicherstellen;
- die Seitenwände mit Hilfe der ebenen, rechtwinkeligen Platten (P) aufgebaut werden, wobei man Aussparungen (R1, R2) zwischen diesen Platten derart vorsieht, daß Öffnungen wie Fenster und Türen eingesetzt und eingepaßt werden können;
- die so hergestellte Konstruktion mit Hilfe einer oberen Leiste (20) verbunden wird, die so ausgelegt ist, daß sie mit den oberen Rändern der verschiedenen Module zur Deckung gebracht wird, so daß die so gewonnene Konstruktion durch Verschraubung auf der Oberseite jedes Moduls festgelegt wird.

2. Verfahren nach Anspruch 1, **dadurch gekennzeichnet**, daß die Leiste (20) so entworfen ist, daß sie auf der Außenseite ein Rinnenprofil (24), daß zur Sammlung von Regenwasser dient und auf der Innenseite ein Profil in Form einer Halterung (26) für die Deckenträger, die die Decke oder den Fußboden des so gewonnenen Gebäudes abstützen, besitzt.

3. Verfahren nach Anspruch 1 oder 2, **dadurch gekennzeichnet**, daß die obere Leiste (20) so entworfen ist, daß sie gleichzeitig das Balkenwerk des Gebäudedaches aufnimmt.

4. Verfahren nach Anspruch 1 oder 2, **dadurch gekennzeichnet**, daß die obere Leiste (20) so entworfen ist, daß sie gleichzeitig die oberen Module zum Aufbau der Stockwerke im Fall des mehrstöckigen Gebäudebaues aufnimmt.

5. Verfahren nach einem der Ansprüche 1 bis 4, **dadurch ge****kennzeichnet**, daß biegsame Verbindungsstücke (30) zwischen den verschiedenen Modulen (A1, A2, P) und der oberen Leiste (20) eingesetzt werden, um ein bestimmtes Spiel zwischen diesen verschiedenen Bestandteilen zu erhalten.

6. Verfahren nach einem der Ansprüche 1 bis 5, **dadurch ge****kennzeichnet**, daß die verschiedenen Module (A1, A2, P) und die Leiste (20) aus einem quaderförmigen Block aus Naturstein, insbesondere Granit, gewonnen werden.

## Claims

1. Method of constructing buildings, notably dwellings, characterized in that, from a raw block of substantially parallelepipedic shape there are cut out successively from said block two corner modules (A1, A2) by cutting, notably by sawing, along two perpendicular planes parallel to two successive faces of the block, then by cutting from the remaining parallelepipedic block plane rectangular panels (P) of the desired thickness, by cutting, notably by sawing, along parallel planes in such a manner as finally to obtain two basic types of module:
- at least one corner module (A1, A2) of desired height and desired thickness and;
- plane panel modules (P) of specific thickness;
and
- that the corner modules (A1, A2) are used for forming the corner walls of the buildings, these corner modules assuring stability and triangulation;
- that the outer walls are formed from the plane rectangular panels (P), while providing reservations (R1, R2) between these panels in such a way as to allow the interposition and placing of openings, such as windows and doors;
- that the assembly thus realized is connected together by means of an upper belt (20) designed in such a way as to fit over the upper edges of the various modules, the assembly thus obtained being locked by bolting at the head of each module.

2. Method according to Claim 1, characterized in that said belt (20) is designed in such a way as to possess, towards the outside, a gutter profile (24) intended for collecting rain water and, towards the inside, a support-shaped profile (26) for the beams supporting the floors or ceilings of the building thus produced.

3. Method according to one of Claims 1 or 2, characterized in that said upper belt (20) is designed to receive also the frame of the building roof.

4. Method according to one of Claims 1 or 2, characterized in that said upper belt (20) is designed to receive also upper modules for the construction of storeys in the case of building constructions comprising several levels.

5. Method according to any one of Claims 1 to 4, characterized in that flexible seals (30) are interposed between the various modules (A1, A2, P) and the upper belt (20) in order to obtain predetermined plays between these various elements.

6. Method according to any one of Claims 1 to 5, characterized in that the various modules (A1, A2, P) and the belt (20) are produced from a parallelepipedic block of natural stone, notably of granite.
